# EUROPÄISCHE PATENTSCHRIFT

(11) **EP 4 135 867 B1**
(45) Veröffentlichungstag und Bekanntmachung des Hinweises auf die Patenterteilung: **06.08.2025**
(21) Anmeldenummer: 20839278.7
(22) Anmeldetag: 17.12.2020
(51) Int. Cl.: A63G 31/16, A63G 31/02

(54) **FAHRGESCHÄFT**
AMUSEMENT RIDE
MANÈGE

(30) Priorität: 14.04.2020 DE 102020110219
(43) Veröffentlichungstag der Anmeldung: 22.02.2023
(62) Teilanmeldung aus: 24223731.1
(73) Patentinhaber: Mack Rides IP GmbH & Co. KG, 79183 Waldkirch (DE)
(72) Erfinder: SORNIK, Frank, 79183 Waldkirch (DE); KÖBELE, Thorsten, 79359 Riegel am Kaiserstuhl (DE); KRAUS, Michael, 79238 Ehrenkirchen (DE)
(74) Vertreter: Westphal, Mussgnug & Partner Patentanwälte mbB
(86) Internationale Anmeldenummer: PCT/EP2020/086814
(87) Internationale Veröffentlichungsnummer: WO 2021/209167

(56) Entgegenhaltungen:
- WO-A1-2014/096211
- DE-A1- 102013 203 934
- US-A1- 2005 014 567

## Beschreibung

Die vorliegende Erfindung betrifft ein Fahrgeschäft mit den Merkmalen des Patentanspruchs 1.

Fahrgeschäfte sind aus dem Stand der Technik in unterschiedlichen Ausgestaltungen vorbekannt und sind stationäre oder halbstationäre Vorrichtungen, die in Vergnügungsparks oder bei Volksfesten zur Belustigung einer Vielzahl von Fahrgästen zur Anwendung kommen.

In der Vergangenheit haben sich Fahrgeschäfte zum Präsentieren eines Erlebnisses, insbesondere eines multimedialen Erlebnisses bewährt, wobei durch eine Kombination von Bewegungen, Bilddarstellungen, Raumton und Spezialeffekten alle Sinne des Fahrgastes angesprochen werden sollen. Derartige Fahrgeschäfte werden in dem Stand der Technik beispielsweise als "Flying Theatre" oder auch "Fliegendes Theater" bezeichnet. Das "Flying Theatre" wird auch als eine multimediale, multisensorische, Medien-basierte Attraktion definiert. Die Darstellung der Filmprojektion bzw. des Erlebnisses erfolgt in einer Filmkuppel.

Ein derartiges gattungsgemäßes Fahrgeschäft weist typischerweise eine Sitzreihe mit einer Mehrzahl von Sitzen auf, wobei die Sitzreihen an einem Gestell mittels eines Hexapods bzw. einer Gough-Stewart-Plattform angeordnet sind, die sechs prismatisch angeordnete Stellglieder aufweist. Die Stellglieder sind paarweise an drei Positionen an einem Gestell und an der Sitzreihe angebracht. Durch das Hexapod kann die Sitzreihe in sechs Freiheitsgraden bewegt werden, nämlich in drei linearen Bewegungsrichtungen sowie drei Rotationen, nämlich Nicken, Rollen und Gieren.

Um eine freie Sicht auf die Filmleinwände der Projektionskuppel zu gewährleisten, werden die Sitzreihen aus einer Ein- und Ausstiegsposition in der Regel durch das Hexapod nach vorne in die Projektionskuppel bewegt und verbleiben dort während des Erlebnisses. Zum Ein- und Aussteigen der Fahrgäste werden die Sitzreihen wieder in eine nach hinten zurückversetzte Position bewegt, bis vor den Sitzreihen eine Ladefläche zum Ein- und Aussteigen zugänglich ist. Ein derartiges Fahrgeschäft ist beispielsweise aus der US 9 311 599 B1 vorbekannt.

Weiteren Stand der Technik bilden die Druckschriften WO 2014 096 211 A1, DE 10 2013 203 934 A1 und US 2008 014 567 A1.

Diese gattungsgemäßen Fahrgeschäfte haben sich im Stand der Technik bewährt, jedoch hat es sich als nachteilig erwiesen, dass ein Betrieb mit einem Hexapod oder einer Gough-Stewart-Plattform aufwändig, kosten- und personalintensiv ist. Auch hat es sich als nachteilig erwiesen, dass die maximale Kapazität des Fahrgeschäftes begrenzt ist und dass das sichere Ein-und Aussteigen der Fahrgäste nur mit einem erheblichen Aufwand bewerkstelligt werden kann, um einen Absturz der Fahrgäste in die Filmkuppel zu vermeiden.

Auch hat es sich in der Vergangenheit als nachteilig erwiesen, dass die aus dem Stand der Technik bekannten Fahrgeschäfte einen erheblichen Bauraum für die Ausgestaltung der Gough-Stewart-Plattform benötigen und dass aufgrund der aufwändigen Ausgestaltung der Hexapods und des geringen Durchsatzes die Rentabilität der Fahrgeschäfte leidet.

Es ist die Aufgabe der vorliegenden Erfindung ein verbessertes Fahrgeschäft vorzuschlagen, das in zweckmäßigerweise die Nachteile der aus dem Stand der Technik bekannten Fahrgeschäfte beseitigt. Weiterhin ist es die Aufgabe der vorliegenden Erfindung ein Fahrgeschäft vorzuschlagen, das eine vereinfachte und robuste Bewegungseinrichtung aufweist, durch die die mindestens eine Sitzreihe des Fahrgeschäfts in mehreren Freiheitsgraden bewegt werden kann, platzsparend ausgebildet ist und eine hohe Dynamik in der Bewegung ermöglicht. Auch soll das erfindungsgemäße Fahrgeschäft einen hohen Fahrgastdurchsatz und einen sicheren Betrieb bei geringem Personalbedarf ermöglichen.

Diese Aufgaben werden durch ein Fahrgeschäft mit den Merkmalen des Patentanspruchs 1 gelöst.

Weitere vorteilhafte Ausgestaltungen der vorliegenden Erfindung werden in den Unteransprüchen angegeben.

Das erfindungsgemäße Fahrgeschäft mit den Merkmalen des Patentanspruchs 1 weist einen Ein- und/oder Ausstiegsbereich und einen Erlebnisbereich sowie ein Gestell mit mindestens einer Sitzreihenanordnung auf, wobei die Sitzreihenanordnung ein Gestänge, mindestens eine Sitzreihe mit mindestens einem Sitz für einen Fahrgast und eine Hubeinrichtung umfasst. Die mindestens eine Sitzreihe ist mit dem Gestänge über ein Gelenk verbunden, wobei das Gestänge das Gelenk mit dem Gestell verbindet, und wobei die Hubeinrichtung die mindestens eine Sitzreihe der mindestens einen Sitzreihenanordnung in der Ausrichtung der Hochachse bewegen bzw. anheben oder absenken kann und wobei die mindestens eine Sitzreihe in den Ein- und/oder Ausstiegsbereich und den Erlebnisbereich bewegbar ist.

Der vorliegenden Erfindung liegt die Idee zugrunde, dass die mindestens eine Sitzreihe über ein Gelenk und ein Gestänge mit dem Gestell verbunden ist, wobei das Gestänge nach Art eines Kragarms von dem Gestell absteht und an dem Gestell um eine einzige Schwenkachse verschwenkbar gehalten ist. Die Hubeinrichtung kann das Gestänge um die Schwenkachse verschwenken, wodurch die mindestens eine Sitzreihe in einem ersten Freiheitsgrad angehoben und abgesenkt werden kann. Die Bewegung der mindestens einen Sitzreihe um weitere Freiheitsgrade erfolgt um das Gelenk zwischen dem Gestänge und der mindestens einen Sitzreihe.

Der Erlebnisbereich kann einen Raum mit einer Projektionsfläche umfassen, wobei die Projektionsfläche kuppelförmig oder sphärisch ausgebildet sein kann. Der Ein- und/oder Ausstiegsbereich kann mehrere Ebenen aufweisen, wobei eine Anzahl der Ebenen einer Anzahl von Sitzreihen in einer Sitzreihenanordnung entsprechen kann. In der jeweiligen Ebene kann eine Plattform vorgesehen sein, über der die jeweilige Sitzreihe zum Ein- und Aussteigen der Fahrgäste positioniert werden kann. Hierzu wird bei der Drehung des Gestells um die Hochachse die mindestens eine Sitzreihe entsprechend durch die Hubeinrichtung angehoben.

Weiterhin liegt der Erfindung die Idee zugrunde, dass durch das Bewegen der mindestens einen Sitzreihe der mindestens einen Sitzreihenanordnung die mindestens eine Sitzreihe zwischen dem räumlich getrennten Ein- und/oder Ausstiegsbereich und dem Erlebnisbereich hin und her bewegbar ist. Fahrgäste, die sich beispielsweise in dem Ein- und/oder Ausstiegsbereich befinden, können bevorzugt das Erlebnis in dem Erlebnisbereich nicht wahrnehmen, und andere Fahrgäste können den Ein- und/oder Aussteigvorgang - während sie das Erlebnis in dem Erlebnisbereich genießen - nicht wahrnehmen und werden folglich nicht gestört oder abgelenkt. Sowohl der Erlebniswert als auch der Durchsatz durch ein derart ausgestaltetes Fahrgeschäft kann dadurch erheblich gesteigert werden. Eine weitere vorteilhafte Ausgestaltung der vorliegenden Erfindung sieht vor, dass das Gestell um die Hochachse zwischen dem Ein- und/oder Ausstiegsbereich und dem Erlebnisbereich verdrehbar ist. Das Gestell kann folglich um die Hochachse verdreht werden, wobei in unterschiedlichen Umfangswinkeln zu der Hochachse der Ein- und/oder Ausstiegsbereich und der Erlebnisbereich angeordnet sind. Der Einstiegsbereich, der Erlebnisbereich und der Ausstiegsbereich können räumlich getrennt angeordnet sein, wobei der Einstiegsbereich ausschließlich zum Einsteigen für die Fahrgäste vorgesehen ist und der Ausstiegsbereich zum Aussteigen aus dem mindestens einen Sitz der mindestens einen Sitzreihe. In einer derartigen Konfiguration werden die Fahrgäste von dem Einstiegsbereich über den Erlebnisbereich zu dem Ausstiegsbereich befördert, wodurch die Fahrgastströme in dem Fahrgeschäft besonders gut kontrollierbar sind. Alternativ kann der Ein-und/oder Ausstiegsbereich ein gemeinsamer Bereich sein, in dem die Fahrgäste sowohl einsteigen als auch aussteigen.

Erfindungsgemäß ist vorgesehen, dass die mindestens eine Sitzreihe in dem Ein- und/oder Ausstiegsbereich und dem Erlebnisbereich durch ein Anheben oder Absenken in der Hochachse bewegbar ist. Der Ein- und/oder Ausstiegsbereich und der Erlebnisbereich können in unterschiedlichen Ebenen in Bezug auf die Hochachse angeordnet sein.

Weiterhin sieht eine Weiterbildung der Erfindung vor, dass die mindestens eine Sitzreihe in den Ein- und/oder Ausstiegsbereich und den Erlebnisbereich durch eine Bewegung in einer Achse quer zu der Hochachse bewegbar ist.

Gemäß einer weiteren vorteilhaften Ausstattung der vorliegenden Erfindung ist es vorgesehen, dass das Gelenk eine Bewegung um mindestens zwei Freiheitsgrade, vorzugsweise drei Freiheitsgrade ermöglicht. Die mindestens zwei Freiheitsgrade umfassen vorzugsweise mindestens zwei der drei Rotationsrichtungen Nicken, Rollen und/oder Gieren, wobei bevorzugt das Gelenk Nicken, Rollen und eine überlagerte Roll-Nick-Bewegung erlaubt. Das Gelenk ist in einer bevorzugten Gestaltung näherungsweise in einer Längsachse der Sitzreihe in einem Massenmittelpunkt angeordnet.

Gemäß einer weiteren vorteilhaften Ausgestaltung der vorliegenden Erfindung ist es vorgesehen, dass das Gelenk zwischen der Sitzreihe und dem Gestänge ein Kugelgelenk, ein Kreuzgelenk und/oder ein Kardangelenk ist. Bevorzugt weisen das Kugelgelenk, das Kreuzgelenk und/oder das Kardangelenk einen Drehpunkt auf.

Weiterhin kann es nach Maßgabe einer Weiterbildung der Erfindung vorgesehen sein, dass wenigstens ein Aktor vorgesehen ist, durch den eine Roll-, Nick- und/oder Gierbewegung der mindestens einen Sitzreihe erzeugt werden kann. Der wenigstens eine Aktor kann bevorzugt eine einzelne Sitzreihe bewegen, oder alternativ können mehrere Sitzreihen durch entsprechende Kopplungsmittel durch den wenigstens einen Aktor ausgelenkt bzw. bewegt werden. Der wenigstens eine Aktor ist einenends an dem Gestänge abgestützt und anderenends an der Sitzreihe und kann weiter bevorzugt elektrisch, pneumatisch und/oder hydraulisch angetrieben werden. Der wenigstens eine Aktor sollte eine kurze Reaktionszeit und hohe Dynamik aufweisen, um eine dem Erlebnis angepasste dynamische Bewegung der Sitzreihe erzeugen zu können.

Eine Weiterbildung der vorliegenden Erfindung sieht vor, dass mindestens zwei Aktoren vorgesehen sind, die gemeinsam die Roll-, Nick- und/oder Gierbewegung erzeugen können. Die beiden Aktoren können unabhängig voneinander angesprochen werden, wobei ein aufeinander abgestimmtes Zustellungsverhalten die Roll-, Nick- und/oder Gierbewegung erzeugt, wobei bevorzugt die Rotationsbewegungen um einen gemeinsamen Drehpunkt, nämlich den Drehpunkt des Gelenkes, erfolgen.

Weiterhin hat es sich als vorteilhaft erwiesen, wenn der wenigstens eine Aktor einen Kurbeltrieb oder einen Drehantrieb umfasst. Der Kurbeltrieb kann ein an einer angetriebenen Kurbel exzentrisch abgestütztes Pleuel umfassen, welches mit der jeweiligen Sitzreihe gekoppelt ist und in Abhängigkeit von der Stellung der angetriebenen Kurbel die Sitzreihe um das Gelenk auslenkt. Auch kann der Drehantrieb in einer Weiterbildung des Fahrgeschäfts ein elektrischer, hydraulischer oder pneumatischer Drehantrieb sein, wobei besonders bevorzugt hydraulische Drehantriebe zur Anwendung kommen.

Nach Maßgabe einer weiteren Ausgestaltung der vorliegenden Erfindung kann das Gestänge ein Parallelogrammgestänge mit mindestens zwei Längsschenkeln und mindestens einem Seitenschenkel sein. Die mindestens zwei Längsschenkel sind einerseits an dem Gestell in jeweils einer Schwenkachse drehbar angeordnet und sind ebenfalls mit dem mindestens einen Seitenschenkel verbunden. Durch die Längsschenkel ist der mindestens eine Seitenschenkel beabstandet zu dem Gestell angeordnet. Das Parallelogrammgestänge ermöglicht es, die Ausrichtung des Seitenschenkels in Bezug auf das Gestell vorzugeben, wobei bevorzugt der mindestens eine Seitenschenkel des Parallelogrammgestänges parallel zu der Hochachse, bzw. vertikal, angeordnet ist. Die mindestens eine Sitzreihe kann daher ohne eine gesonderte Betätigung des wenigstens einen Aktors in einem konstanten Nickwinkel angehoben und abgesenkt werden. An dem Seitenschenkel kann eine Aufnahme für das Gelenk und den mindestens einen Aktor vorgesehen sein. Weiterhin kann ein Schirm vorgesehen werden, der eine Sicht des Fahrgastes auf das Gestell, das Gestänge, die Präsentationstechnik oder benachbarte Sitzreihen versperrt.

Eine weitere Ausgestaltung der vorliegenden Erfindung sieht vor, dass der mindestens eine Seitenschenkel mit der Hubeinrichtung gekoppelt ist. Der mindestens eine Seitenschenkel kann die Längsschenkel verbinden und kann als rein druckbelastetes Bauteil eine der Belastung angepasste Querschnittsform aufweisen. Durch die Wahl der Positionierung des Kraftangriffspunktes der Hubeinrichtung kann eine Art Koppelgetriebe geschaffen werden und die Zustellbewegung der Hubeinrichtung unter- oder übersetzt werden.

Eine weitere vorteilhafte Ausgestaltung der vorliegenden Erfindung sieht vor, dass die Hubeinrichtung ein teleskopförmiger Kolben, insbesondere ein hydraulischer Druckzylinder ist. Derartige Hubeinrichtungen können große Kräfte mit einer ausreichenden Dynamik erzeugen, weshalb bevorzugt ausschließlich ein einziger hydraulischer Druckzylinder verwendet wird, um die mindestens eine Sitzreihe in Richtung der Hochachse anzuheben und/oder abzusenken.

Eine Weiterbildung der vorliegenden Erfindung sieht vor, dass die mindestens eine Sitzreihenanordnung mindestens zwei Sitzreihen aufweist. Die mindestens zwei Sitzreihen sind zueinander beabstandet angeordnet. Besonders bevorzugt ist es, wenn die mindestens zwei Sitzreihen der jeweiligen Sitzreihenanordnung übereinander angeordnet sind, also in der Ausrichtung der Hochachse zueinander beabstandet angeordnet sind. Insbesondere ist es bevorzugt, wenn die mindestens zwei Sitzreihen jeweils durch ein Parallelogrammgestänge mit dem Gestell verbunden sind. Die Gestänge der mindestens zwei Sitzreihen können durch einen weiteren Seitenschenkel bzw. eine Synchronstange, miteinander verbunden sein, welche, bevorzugt unmittelbar, mit der Hubeinrichtung gekoppelt ist. Somit können Hubbewegungen der Hubeinrichtung auf die mindestens zwei Sitzreihen synchronisiert übertragen werden und der Abstand zwischen den mindestens zwei Sitzreihen wird starr vorgegeben. Die eine Hubeinrichtung hebt und senkt somit die mindestens zwei übereinander angeordneten Sitzreihen synchron an, weshalb Kollisionen ausgeschlossen werden können und keine weiteren Mittel zur Synchronisation der Hubposition der mindestens zwei Sitzreihen benötigt werden. Die Leistungsausnutzung der Hubeinrichtung und die Kostenstruktur können dadurch verbessert werden.

Zwischen zwei übereinander angeordneten Sitzreihen kann gemäß einer Weiterbildung der Erfindung an dem Gestell eine Präsentationstechnik, insbesondere ein Projektor angeordnet sein, der konfiguriert ist, eine Filmprojektion auf eine Leinwand, insbesondere auf ein Kuppelförmige Leinwand, zu projektieren.

Eine weitere vorteilhafte Ausgestaltung der vorliegenden Erfindung sieht vor, dass die mindestens eine Sitzreihe mehrere nebeneinander angeordnete Sitze aufweist. Die Sitze in einer Sitzreihe können entweder entlang einer Geraden oder in einer bevorzugten Ausgestaltung entlang einer gekrümmten Kurve angeordnet sein und somit bezogen auf eine Radialrichtung der Hochachse eine nach außen gerichtete konkave Form aufweisen. Durch eine derartige Anordnung der Sitze in der jeweiligen Sitzreihe kann die Perspektive des einzelnen Fahrgastes auf das Erlebnis verbessert werden, aber bei gleichbleibendem Raumangebot die Anzahl der Sitze in einer Reihe erhöht werden.

Darüber hinaus sieht die vorliegende Erfindung vor, dass mindestens eine weitere Sitzreihenanordnung vorgesehen ist, und dass die weitere Sitzreihenanordnung beabstandet zu der ersten Sitzreihenanordnung an dem Gestell angeordnet ist.

Die erste Sitzreihenanordnung und die mindestens eine weitere Sitzreihenanordnung können in einer bevorzugten Ausgestaltung um die Hochachse versetzt angeordnet sein, beispielsweise auf gegenüberliegenden Seiten der Hochachse angeordnet sein, also um 180° in einer Umlaufrichtung versetzt sein. Um die Kapazität des Fahrgeschäfts weiter zu steigern, ist es möglich, mehr als zwei Sitzreihenanordnungen vorzusehen. Beispielsweise können drei, vier oder mehrere Sitzreihenanordnungen um die Hochachse gleichmäßig verteilt angeordnet werden. Die Hubeinrichtung sowie der wenigstens eine Aktor der ersten Sitzreihenanordnung und der mindestens einen weiteren Sitzreihenanordnung können unabhängig voneinander angesteuert werden, weshalb eine der Sitzreihenanordnungen in einem Erlebnisbetrieb gefahren werden kann und die andere Sitzreihenanordnung sich in einem Ruhezustand zum Ein- und/oder Aussteigen für die Fahrgäste befindet. Durch eine derartige Anordnung der beiden Sitzreihenanordnungen kann die Taktung, also die Kapazität des Fahrgeschäftes im Vergleich zu herkömmlichen Fahrgeschäften weiter erhöht werden und Wartezeiten können verkürzt werden. Die Anzahl der Sitzreihen der Sitzreihenanordnungen sollte gleich sein und die Anordnung der Sitzreihen bzw. der Gestänge an dem Gestell der Sitzreihenanordnungen sollte in der Hochachse liniensymmetrisch sein.

Alternativ können die mindestens zwei Sitzreihenanordnungen seiten- oder höhenversetzt an dem Gestell angeordnet sein. Beispielsweise können die mindestens zwei Sitzreihen versetzt angeordnet sein, wobei entweder die Sitzreihenanordnung an dem Gestell oder das Gestell mit den Sitzreihenanordnungen durch eine Bewegung in einer Achse senkrecht zu der Hochachse die jeweiligen Sitzreihen der jeweiligen Sitzreihenanordnung zwischen dem Ein- und/oder Ausstiegsbereich und dem Erlebnisbereich bewegen.

Für den Fall, dass die Sitzreihenanordnungen höhenversetzt angeordnet sind, können entlang einer Achse parallel zu der Hochachse abwechselnd oder in einer beliebigen Reihenfolge Sitzreihen der jeweiligen Sitzreihenanordnung angeordnet sein. Während die Sitzreihen der einen Sitzreihenanordnung in dem Erlebnisbereich angeordnet sind, können die anderen Sitzreihen der anderen Sitzreihenanordnung in einem Ein- und/oder Ausstiegsbereich positioniert sein.

Gemäß einer bevorzugten Ausgestaltung weist das Fahrgeschäft wenigstens einen Ein- und/oder Ausstiegsbereich und wenigstens einen Erlebnisbereich auf, wobei die Sitzreihenanordnungen durch eine Drehung um die Hochachse, durch ein Anheben oder Absenken in der Hochachse oder durch eine Bewegung in einer Achse quer zu der Hochachse abwechselnd in den Ein- und/oder Ausstiegsbereich oder den Erlebnisbereich bewegt werden können. Zu diesem Zweck ist das Gestell durch einen entsprechenden Antrieb um die Hochachse verfahrbar. Diese Drehbewegung kann bereits Teil des Erlebnisses bzw. der Show sein.

Weiterhin hat es sich als vorteilhaft erwiesen, wenn zwischen der ersten Sitzreihenanordnung und der zweiten Sitzreihenanordnung eine blickdichte und/oder schalldämmende Wandung vorgesehen ist. Die blickdichte und/oder schalldämmende Wandung soll verhindern, dass Fahrgäste im Ein- und/oder Ausstiegsbereich bereits die Möglichkeit haben, sich durch Beobachtungen auf das noch anstehende Erlebnis vorzubereiten, wodurch der Überraschungseffekt und der Erlebniswert gesteigert werden können. Auch verhindert die blickdichte und/oder schalldämmende Wandung, dass das Erlebnis in dem Erlebnisbereich der Fahrgäste in der anderen Sitzreihenanordnung durch die ein- oder aussteigenden Fahrgäste gestört wird.

Nachfolgend werden unter Bezugnahme auf die begleitenden Zeichnungen zwei erfindungsgemäße Ausführungsbeispiele eines erfindungsgemäßen Fahrgeschäfts im Detail beschrieben. Es zeigen:
- Figur 1: eine stark vereinfachte schematische Ansicht von oben auf ein Fahrgeschäft mit einem um eine Hochachse drehbeweglichen Gestell und zwei gegenüberliegend angeordneten Sitzreihenanordnungen mit jeweils einer Sitzreihe, die mittels eines Gestänges beweglich an dem Gestell abgestützt sind, und
- Figur 2: eine stark vereinfachte und schematische Seitenansicht des Fahrgeschäfts gemäß Figur 1,
- Figur 3: eine vergrößerte Darstellung des Details A gemäß Figur 2,
- Figur 4: eine stark vereinfachte und schematische Draufsicht auf das Fahrgeschäft gemäß Figur 1,
- Figur 5: eine vergrößerte Darstellung des Details B gemäß Figur 4,
- Figur 6a: ein zweites Ausführungsbeispiel des Fahrgeschäfts, wobei das Gelenk als Kardangelenk ausgebildet ist, und
- Figur 6b: eine Schnittdarstellung des Kardangelenks gemäß der Schnittlinie A-A gemäß Figur 6a.

Nachfolgend werden gleiche oder funktional gleiche Bauteile in dem einem Ausführungsbeispiel mit gleichen Bezugszeichen gekennzeichnet. Der Übersichtlichkeit halber sind in den einzelnen Figuren nicht alle gleichen oder funktional gleichen Teile mit einer Bezugsziffer versehen.

Figur 1 zeigt ein Fahrgeschäft 1, aufweisend ein um eine Hochachse Z drehbares Gestell 10, dass koaxial zur der Hochachse Z angeordnet ist. Die Hochachse Z bzw. das Gestell 10 ist vertikal ausgerichtet.

Ferner weist das Fahrgeschäft 1 zwei Sitzreihenanordnungen 20, 21 auf, die auf gegenüberliegenden Seiten der Hochachse Z an dem Gestell 10 angeordnet sind. Wie insbesondere den Figuren 2 und 4 zu entnehmen ist, weist jede Sitzreihenanordnung 20, 21 drei Sitzreihen 40 mit einer Mehrzahl von Sitzen 41 bzw. Fahrgastaufnahmen auf, auf denen bestimmungsgemäß (nicht dargestellte) Fahrgäste 2 Platz nehmen können. Die Sitze 41 der Sitzreihen 40 sind jeweils entlang einer Längsachse X der jeweiligen Sitzreihen 40 angeordnet, wobei die jeweilige Längsachse X in einem Ausgangszustand quer zu einer Querachse Y angeordnet ist, die senkrecht in radialer Richtung von der Hochachse Z absteht. Die Ausrichtung der Sitze 41 in der jeweiligen Sitzreihe 40 ist vorzugsweise parallel zu der Querachse Y in die von der Hochachse Z abgewandte Richtung. Die Anzahl der Sitzreihen 40 in den Sitzreihenanordnungen 20, 21 ist gleich.

Der jeweilige Sitz 41 kann eine Rückhalteeinrichtung 42 aufweisen, durch die der jeweilige Fahrgast formschlüssig in dem Sitz 41 gehalten werden kann. Die Rückhalteeinrichtung 42 kann beispielsweise ein Sicherheitsbügel oder -gurt sein, wie in Figur 6a gezeigt ist.

Die jeweilige Sitzreihe 40 ist über ein Gestänge 30 mit dem Gestell 10 verbunden, wobei zwischen dem Gestänge 30 und der Sitzreihe 40 ein Gelenk 45 angeordnet ist, durch welches die Sitzreihe 40 in einem Nickwinkel ϕ und einem Rollwinkel θ gedreht werden kann. Exemplarisch ist eine Drehung um einen Nickwinkel ϕ von ± 15° in Figur 2 links dargestellt. Die jeweilige Sitzreihe 40 kann unabhängig von dem Nickwinkel auch um den Rollwinkel θ um das Gelenk 45 gedreht werden, wobei der Rollwinkel θ gemäß der Darstellung in Figur 4 ca. ±10° betragen kann. Demnach erlaubt das Gelenk 45 eine Drehbewegung in mindestens zwei Freiheitsgraden. Das Gelenk 45 ist in der Querachse Y angeordnet.

Das Gelenk 45 kann - wie in den Figuren 3 und 5 gezeigt ist - als ein Kugelgelenk ausgebildet sein, wobei das Kugelgelenk die jeweilige Sitzreihe 40 in der jeweilige Längsachse X mittig, also in einer Ebene des Massenschwerpunktes, abstützt.

Das Gestänge 30 ist als Parallelogrammgestänge ausgebildet, wobei die jeweilige Sitzreihe 40 über ein Parallelogrammgestänge mit dem Gestell 10 verbunden ist. Das Parallelogrammgestänge weist mehrere ein Trapez aufspannende Querschenkel 32 und Hochschenkel 34 auf. Die Querschenkel 32 sind einenends an dem Gestell 10 durch ein Drehgelenk 12 um eine Schwenkachse drehbar abgestützt und stehen von dem Gestell 10 nach Art eines Kragarms ab. Anderenends sind die Querschenkel 32 auf der von dem Gestell 10 abgewandten Seite über den Hochschenkel 34 mittels weiterer Drehgelenke 12 verbunden. Auf der von dem Gestell 10 abgewandten Seite des Hochschenkels 34 ist eine Aufnahme 36 vorgesehen, auf der das die Sitzreihen 40 abstützende Gelenk 45 angeordnet ist. Auch kann ein Schirm 38 vorgesehen sein, der die Sicht des Fahrgastes auf die Technik des Fahrgeschäfts 1 versperrt.

Die Sitzreihen 40 in der jeweiligen Sitzreihenanordnung 20, 21 sind in der Hochachse Z beabstandet zueinander angeordnet, wodurch ein ausreichender Abstand zwischen den Sitzreihen 40 vorliegt, um z.B. eine Kollisionen zu vermeiden. Bevorzugt sind die Sitzreihen 40 bzw. die Gestänge 30 der Sitzreihen 40 der beiden Sitzreihenanordnungen 20, 21 symmetrisch um die Hochachse Z angeordnet.

Weiterhin ist auf der Aufnahme 36 ein erster Aktor 51 und ein zweiter Aktor 52 vorgesehen. Der erste Aktor 51 und der zweite Aktor 52 können als Kurbeltrieb 55 ausgebildet sein und können jeweils eine Kurbel 58 und ein Pleuel 57 aufweisen, wobei das Pleuel 57 mit der jeweiligen Sitzreihe 40 gekoppelt ist. Das jeweilige Pleuel 57 ist an dem Aktor 51, 52 an einer Kurbel 58 abgestützt, sodass in Abhängigkeit von der Stellung der Kurbel bzw. der Drehrichtung des Aktors 51, 52 das Pleuel 57 eine entsprechende Kraft bzw. ein Drehmoment auf die Sitzreihen 40 aufbringt. Das durch die Kraft verursachte Drehmoment erzwingt eine Drehbewegung um einen Drehpunkt des Gelenks 45 und die entsprechende Sitzreihe 40 wird ausgelenkt. Der erste Aktor 51 und der zweite Aktor 52 sind in der jeweiligen Längsachse X beabstandet zu dem Gelenk 45 anordnet. In der Querachse Y sind der erste Aktor 51 und der zweite Aktor 52 beabstandet angeordnet.

Der erste Aktor 51 und der zweite Aktor 52 werden im Betrieb des Fahrgeschäfts 1 aufeinander abgestimmt zugestellt. Beispielsweise kann eine synchrone Drehbewegung in jeweils eine entgegengesetzte Richtung der beiden Aktoren 51, 52 gemäß Figur 3 eine Rollbewegung gemäß Figur 4 erzeugen und eine synchrone Drehung in die gleiche Drehrichtung der Aktoren 51 ,52 eine Nickbewegung gemäß Figur 2.

Weiterhin ist eine Hubeinrichtung 50 vorgesehen, die gemäß dem beispielhaften Ausführungsbeispiel aus einem Hydraulikzylinder gebildet ist. Jeder der Sitzreihenanordnungen 20, 21 hat eine eigene Hubeinrichtung 50, die eingerichtet ist, sämtliche Sitzreihen 40 der jeweiligen Sitzreihenanordnung 20, 21 anzuheben oder abzusenken. Die Hubeinrichtung 50 kann einenends an dem Gestell 10 oder an einer Drehplattform abgestützt sein, von der das Gestell 10 in der Hochachse Z abstehen kann. Anderenends kann die Hubeinrichtung 50 mit dem Gestänge 30 verbunden sein, wodurch eine Zustellbewegung der Hubeinrichtung 50 in eine Bewegung der Sitzreihen 40 näherungsweise parallel zu der Hochachse Z umgesetzt werden kann. Die Hubeinrichtung 50 kann - wie in den Figuren 1 und 3 eingezeichnet ist - über einen weiteren Hochschenkel 34 mit dem jeweiligen Gestänge 30 bzw. Parallelogrammgestänge der Sitzreihen 40 der jeweiligen Sitzreihenanordnung 20, 21 verbunden sein, wobei der weitere Hochschenkel 34 als eine Synchronstange wirkt, durch die alle Sitzreihen 40 der jeweiligen Sitzreihenanordnung 20, 21 synchron angehoben und abgesenkt werden können.

Die Aufnahme 36 ist durch das als Parallelogrammgestänge ausgebildete Gestänge 30 derart gehalten, dass beim Anheben oder Absenken die Ausrichtung der Aufnahme 36 in den Raumrichtungen bzw. Eulerwinkel (Roll-, Nick- und Gierwinkel ϕ, θ, ψ) unverändert bleibt.

Im Fahrbetrieb des Fahrgeschäfts 1 können die Hubeinrichtungen 50 der unterschiedlichen Sitzreihenanordnungen 20, 21 unabhängig voneinander angesteuert werden und die jeweiligen Aktoren 51, 52 innerhalb einer Sitzreihenanordnung 20, 21 als auch die beiden Sitzreihenanordnungen 20, 21 unabhängig angesteuert werden, wobei bevorzugt die Bewegung der Sitzreihen 40 einer Sitzreihenanordnung 20, 21 synchron zueinander erfolgt.

Das Fahrgeschäft 1 kann ferner einen Ein- und/oder Ausstiegsbereich 8 sowie einen Erlebnisbereich 9 aufweisen, wobei das Gestell 10 näherungsweise mittig zwischen dem Ein- und/oder Ausstiegsbereich 8 und dem Erlebnisbereich 9 angeordnet sein kann.

Der Ein- und/oder Ausstiegsbereich 8 kann - wie im Weiteren noch im Detail erläutert werden wird - mehrere durch Treppen erreichbare Ebenen aufweisen, durch die Fahrgäste für ein Erlebnis in das Fahrgeschäft 1 gelangen können und nach der Fahrt mit dem Fahrgeschäft 1 das Fahrgeschäft 1 wieder verlassen können. Um einen reibungslosen und durchsatzoptimierten Ablauf zu gewährleisten, werden die Fahrgäste zu dem Fahrgeschäft 1 durch einen von einem Ausgang physisch getrennten Eingang geleitet.

Der Erlebnisbereich 9 kann einen Raum mit einer Projektionsfläche umfassen, wobei die Projektionsfläche im vorliegenden Ausführungsbeispiel als eine Bildkuppel 6 ausgebildet ist, an der Bilddarstellungen wiedergegeben werden können. Darüber hinaus können in dem Erlebnisbereich 9 geeignete Mittel vorgesehen sein, um einen Raumton oder Spezialeffekte wiederzugeben, durch die ein multimediales, multisensorisches, medienbasiertes Erlebnis dem Fahrgast präsentiert werden kann.

Wieder unter Bezug auf die Figur 1 ist ersichtlich, dass eine der Sitzreihenanordnungen 20 in dem Ein-und Ausstiegsbereich 8 angeordnet ist, währenddessen die zweite Sitzreihenanordnung 21 in dem Erlebnisbereich 9 angeordnet ist. Fahrgäste, die sich auf einem der Sitze 41 der Sitzreihe 40 der zweiten Sitzreihenanordnung 21 befinden, können das eine multimediale, multisensorische, medienbasierte Erlebnis erleben, währenddessen andere Fahrgäste in dem Ein- und/oder Ausstiegsbereich 8 ein- oder aussteigen können. Sobald das Erlebnis beendet ist, kann das Gestell 10 des Fahrgeschäfts um die Hochachse Z verdreht werden und die beiden Sitzreihenanordnungen 20, 21 wechseln zwischen dem Erlebnisbereich 9 und dem Ein- und/oder Ausstiegsbereich 8.

Damit die Fahrgäste in dem Erlebnisbereich 9 ungestört das Erlebnis wahrnehmen können, weist das Gestell 10 zwischen der ersten Sitzreihenanordnung 20 und der zweiten Sitzreihenanordnung 21 eine möglichst schalldichte und blickdichte Wandung 24 auf, die zusammen mit einer Wandung des Erlebnisbereiches 9 diese beiden optisch und akustisch entkoppelt.

Während des Erlebnisses kann die Bilddarstellung durch mindestens einen Projektor 5 erfolgen, der an dem Gestell über oder unter einer der Sitzreihen angeordnet ist. In Abhängigkeit zu der Bilddarstellung kann sowohl die Hubeinrichtung 50 der in dem Erlebnisbereich 9 angeordneten Sitzreihenanordnung 20, 21 betätigt werden, als auch der erste Aktor 51 und/oder der zweite Aktor 52.

In den Figuren 6a und 6b ist ein zweites Ausführungsbeispiel des Fahrgeschäfts 1 dargestellt, welches sich von dem bereits beschriebenen Ausführungsbeispiel in der Ausgestaltung des Gelenks 45 unterscheidet.

Das Gelenk 45 ist als ein Kardangelenk ausgebildet, welches in dem dargestellten Ausführungsbeispiel eine Bewegung um drei Raumwinkel bzw. Eulerwinkel erlaubt. Das Kardangelenk ermöglicht, die jeweilige Sitzreihe 40 in eine Roll-, Nick- und Gierbewegung oder eine überlagerte Bewegung in diesen Raumwinkel zu verstellen bzw. zu verschwenken.

Das Gelenk 45 weist eine erste Gelenkwelle 61 und eine zweite Gelenkwelle 62 auf, die durch ein Zwischenstück 65 verbunden sind. Die erste Gelenkwelle 61 ist parallel zu dem Gestänge 30 angeordnet und drehbar mit dem Gestänge 30 bzw. der Aufnahme 36 verbunden. Eine Drehung der ersten Gelenkwelle 61 resultiert somit in einer Rollbewegung in dem Rollwinkel ϕ. Die zweite Gelenkwelle 62 ist parallel bzw. rückseitig an der Sitzreihe 40 angeordnet und kann drehbar mit der Sitzreihe 40 über ein Verbindungsmittel 43 verbunden sein. Eine Drehung der zweiten Gelenkwelle 62 resultiert in einer Nickbewegung im Nickwinkel θ.

Die zweite Gelenkwelle 62 umgreift die erste Gelenkwelle 61 in einem Rahmenabschnitt 64, wobei die erste Gelenkwelle 61 und die zweite Gelenkwelle 62 bevorzugt derart angeordnet sind, dass sich deren theoretische Mittelachsen (als gestrichelte Linien angedeutet) schneiden. Der Rahmenabschnitt 64 kann quaderförmig und mit einer Durchbrechung versehen sein, die derart bemessen sein kann, dass die zweite Gelenkwelle 62 in einer gemeinsamen Ebene, die durch die beiden Mittelachsen gebildet ist, um ±30° im sogenannten Gierwinkel ψ, vorzugsweise ±15° verschwenkbar ist.

Die zweite Gelenkwelle 62 ist mit der ersten Gelenkwelle 61 über das Zwischenstück 65 verbunden, das eine dritte Gelenkwelle 63 aufweist, wobei die dritte Gelenkwelle 63 senkrecht zu der zweiten Gelenkwelle 62 angeordnet ist und ausgehend von dem Rahmenabschnitt 64 derart angeordnet ist, dass sich die Mittelachsen der ersten Gelenkwelle 61, der zweiten Gelenkwelle 62 und der dritten Gelenkwelle 63 an einem Punkt schneiden. Die dritte Gelenkwelle 63 ist drehbar an der zweiten Gelenkwelle 62 bzw. dessen Rahmenabschnitt 64 abgestützt gehalten und drehstarr mit der ersten Gelenkwelle 61 verbunden.

Jeder der Gelenkwellen 61, 62, 63 ist ein Aktor 51, 52, 53 zugeordnet, wobei der erste Aktor 51 die erste Gelenkwelle 61 antreibt, der zweite Aktor 52 die zweite Gelenkwelle 62 und ein dritter Aktor 53 die dritte Gelenkwelle 63.

Die Aktoren 51, 52, 53 können beliebige Drehantriebe sein, wobei bevorzugt die Aktoren 51,52, 53 hydraulische Drehantriebe sind. Der erste Aktor 51 ist an dem Gestänge 30 bzw. der Aufnahme 36 abgestützt, der zweite Aktor 52 an der Sitzreihe 40 und der dritte Aktor 53 kann entweder an der ersten Gelenkwelle 61 oder an der zweiten Gelenkwelle 62 angeordnet sein und konfiguriert sein, die dritte Gelenkwelle 63 gegenüber der zweiten Gelenkwelle 62 zu verdrehen, um die Gierbewegung in dem Gierwinkel ψ zu erzeugen.

Dadurch wird erfindungsgemäß ein Fahrgeschäft 1 bereitgestellt, das auf einen hohen Durchsatz an Fahrgästen optimiert betrieben werden kann und eine im Vergleich zu den bekannten Fahrgeschäften 1 verbesserte Leistungsausnutzung aufweist. Durch die neuartige Ausgestaltung des Fahrgeschäfts 1 ist ein Verletzungsrisiko reduziert und ein sicherer Betrieb bei gleichzeitiger Reduzierung der Operatoren des Fahrgeschäfts 1 kann bewerkstelligt werden.

### Bezugszeichenliste

- 1: Fahrgeschäft
- 2: Fahrgast
- 5: Filmprojektor
- 6: Bildkuppel
- 7: Wandung
- 8: Ausstiegsbereich
- 9: Erlebnisbereich
- 10: Gestell
- 12: Drehgelenk
- 20: erste Sitzreihenanordnung
- 21: zweite Sitzreihenanordnung
- 24: Wandung
- 30: Gestänge
- 32: Querschenkel
- 34: Hochschenkel
- 36: Aufnahme
- 40: Sitzreihe
- 41: Sitz
- 43: Verbindungsmittel
- 45: Gelenk
- 50: Hubeinrichtung
- 51: erster Aktor
- 52: zweiter Aktor
- 53: dritter Aktor
- 55: Kurbeltrieb
- 57: Pleuel
- 58: Kurbel
- 61: erste Gelenkwelle
- 62: zweite Gelenkwelle
- 63: dritte Gelenkwelle
- 64: Rahmenabschnitt
- 65: Verbindungsabschnitt

- X: Längsachse
- Y: Querachse
- Z: Hochachse

- θ: Nickwinkel
- ϕ: Rollwinkel
- ψ: Gierwinkel

## Patentansprüche

1. Fahrgeschäft (1), aufweisend:
- einen Ein- und/oder Ausstiegsbereich (8) und einen Erlebnisbereich (9),
- ein Gestell (10) mit mindestens einer ersten Sitzreihenanordnung (20),
- wobei die mindestens eine erste Sitzreihenanordnung (20) ein Gestänge (30) mit mindestens einer Sitzreihe (40) mit mindestens einem Sitz (41) für einen Fahrgast und einer Hubeinrichtung (50) umfasst,
- wobei die mindestens eine Sitzreihe (40) mit dem Gestänge (30) über ein Gelenk (45) verbunden ist,
- wobei das Gestänge (30) das Gelenk (45) und das Gestell (10) verbindet,
- wobei die Hubeinrichtung (50) die mindestens eine Sitzreihe (40) der mindestens einer ersten Sitzreihenanordnung (20) in der Ausrichtung einer Hochachse (Z) anheben kann, und
- wobei die mindestens eine Sitzreihe (40) in dem Ein- und/oder Ausstiegsbereich (8) und dem Erlebnisbereich (9) positionierbar ist,
**dadurch gekennzeichnet, dass** das Gestell um die Hochachse (Z) zwischen dem Ein-und/oder Ausstiegsbereich (8) und dem Erlebnisbereich (9) drehbar ist.

2. Fahrgeschäft (1) nach dem Oberbegriff des Anspruchs 1,
**dadurch gekennzeichnet, dass**
mindestens eine weitere Sitzreihenanordnung (21) vorgesehen ist, und dass die mindestens eine weitere Sitzreihenanordnung (21) beabstandet zu der ersten Sitzreihenanordnung (20) an dem Gestell (10) angeordnet ist, und dass die beiden Sitzreihenanordnungen (20, 21) durch eine Drehung um die Hochachse (Z) bewegt werden können..

3. Fahrgeschäft (1) nach einem der Ansprüche 1 bis 2,
**dadurch gekennzeichnet, dass**
das Gelenk (45) mindestens zwei Freiheitsgrade aufweist.

4. Fahrgeschäft (1) nach einem der vorgenannten Ansprüche,
**dadurch gekennzeichnet, dass**
das Gelenk (45) ein Kugelgelenk, ein Kardangelenk oder ein Kreuzgelenk ist.

5. Fahrgeschäft (1) nach einem der vorgenannten Ansprüche,
**dadurch gekennzeichnet, dass**
wenigstens ein Aktor (51, 52, 53) vorgesehen ist, und dass der wenigstens eine Aktor (51, 52, 53) ausgebildet ist, der mindestens einen Sitzreihe (40) eine Rollbewegung, eine Nickbewegung und/oder eine Gierbewegung um das Gelenk (45) aufzuprägen.

6. Fahrgeschäft (1) nach Anspruch 5,
**dadurch gekennzeichnet, dass**
der mindestens eine Aktor (51, 52, 53) einen Kurbeltrieb (55) und/oder einen Drehantrieb umfasst.

7. Fahrgeschäft (1) nach einem der Ansprüche 5 oder 6,
**dadurch gekennzeichnet, dass**
zwei Aktoren (51, 52, 53) vorgesehen sind, die gemeinsam die Rollbewegung und/oder Nickbewegung der mindestens einen Sitzreihe (40) erzeugen können.

8. Fahrgeschäft (1) nach einem der vorgenannten Ansprüche,
**dadurch gekennzeichnet, dass**
das Gestänge (30) ein Parallelogrammgestänge mit mindestens zwei Querschenkeln (32) und mindestens einem Hochschenkel (34) ist.

9. Fahrgeschäft (1) nach Anspruch 8,
**dadurch gekennzeichnet, dass**
der mindestens eine Hochschenkel (34) parallel zu der Hochachse (Z) angeordnet ist.

10. Fahrgeschäft (1) nach Anspruch 8 oder 9,
**dadurch gekennzeichnet, dass**
der mindestens eine Hochschenkel (34) einenends mit der Hubeinrichtung (50) gekoppelt ist.

11. Fahrgeschäft (1) nach einem der vorgenannten Ansprüche,
**dadurch gekennzeichnet, dass**
die Hubeinrichtung (50) ein teleskopförmiger Kolben ist, vorzugsweise ein hydraulischer Druckzylinder.

12. Fahrgeschäft (1) nach einem der vorgenannten Ansprüche,
**dadurch gekennzeichnet, dass**
die mindestens eine Sitzreihe (40) mehrere nebeneinander angeordnete Sitze (41) aufweist, und/oder dass die Sitzreihe (40) eine konkave Form aufweist.

13. Fahrgeschäft (1) nach einem der vorgenannten Ansprüche,
**dadurch gekennzeichnet, dass**
die mindestens eine erste Sitzreihenanordnung (20) mindestens zwei Sitzreihen (40) aufweist, die zueinander beanstandet angeordnet sind..

14. Fahrgeschäft (1) nach einem der vorgenannten Ansprüche,
**dadurch gekennzeichnet, dass**
die erste Sitzreihenanordnung (20) und die mindestens eine weitere Sitzreihenanordnung (21) auf gegenüberliegenden Seiten der Hochachse (Z) anordnet sind.

15. Fahrgeschäft (1) nach einem der vorgenannten Ansprüche,
**dadurch gekennzeichnet, dass**
zwischen der ersten Sitzreihenanordnung (20) und der zweiten Sitzreihenanordnung (21) eine blickdichte und/oder schalldämmende Wandung (24) vorgesehen ist.

## Claims

1. Fairground ride (1), comprising:
- an entrance and/or exit region (8) and an experience region (9),
- a frame (10) comprising at least one first seat row assembly (20),
- wherein the at least one first seat row assembly (20) comprises a linkage (30) having at least one seat row (40) having at least one seat (41) for a passenger, and a lifting device (50),
- wherein the at least one seat row (40) is connected to the linkage (30) via a joint (45),
- wherein the linkage (30) connects the joint (45) and the frame (10),
- wherein the lifting device (50) can lift the at least one seat row (40) of the at least one first seat row assembly (20) in the alignment of a vertical axis (Z), and
- wherein the at least one seat row (40) is positionable in the entrance and/or exit region (8) and the experience region (9),
**characterised in that** the frame is rotatable about the vertical axis (Z) between the entrance and/or exit region (8) and the experience region (9).

2. Fairground ride (1) according to the preamble of claim 1, **characterised in that** at least one further seat row assembly (21) is provided, and that the at least one further seat row assembly (21) is arranged at a distance from the first seat row assembly (20), on the frame (10), and that the two seat row assemblies (20, 21) can be moved by a rotation about the vertical axis (Z).

3. Fairground ride (1) according to either of claims 1 to 2, **characterised in that** the joint (45) has at least two degrees of freedom.

4. Fairground ride (1) according to any of the preceding claims, **characterised in that** the joint (45) is a ball joint, a cardan joint or a universal joint.

5. Fairground ride (1) according to any of the preceding claims, **characterised in that** at least one actuator (51, 52, 53) is provided, and that the at least one actuator (51, 52, 53) is configured for imparting to the at least one seat row (40) a rolling movement, a pitching movement and/or a yawing movement about the joint (45).

6. Fairground ride (1) according to claim 5, **characterised in that** the at least one actuator (51, 52, 53) comprises a crank drive (55) and/or a rotary drive.

7. Fairground ride (1) according to any of claims 1 to 6, **characterised in that** two actuators (51, 52, 53) are provided, which can together generate the rolling movement and/or pitching movement of the at least one seat row (40) .

8. Fairground ride (1) according to any of the preceding claims, **characterised in that** the linkage (30) is a parallelogram linkage having at least two transverse limbs (32) and at least one vertical limb (34).

9. Fairground ride (1) according to claim 8, **characterised in that** the at least one vertical limb (34) is arranged in parallel with the vertical axis (Z).

10. Fairground ride (1) according to either claim 8 or claim 9, **characterised in that** the at least one vertical limb (34) is coupled at one end to the lifting device (50).

11. Fairground ride (1) according to any of the preceding claims, **characterised in that** the lifting device (50) is a telescopic piston, preferably a hydraulic pressure cylinder.

12. Fairground ride (1) according to any of the preceding claims, **characterised in that** the at least one seat row (40) comprises a plurality of seats (40) arranged side-by-side, and/or that the seat row (40) has a concave shape.

13. Fairground ride (1) according to any of the preceding claims, **characterised in that** the at least one first seat row assembly (20) comprises at least two seat rows (40) which are arranged at a distance from one another.

14. Fairground ride (1) according to any of the preceding claims, **characterised in that** the first seat row assembly (20) and the at least one further seat row assembly (21) are arranged on opposite sides of the vertical axis (Z).

15. Fairground ride (1) according to any of the preceding claims, **characterised in that** an opaque and/or sound-insulating wall (24) is provided between the first seat row assembly (20) and the second seat row assembly (21).

## Revendications

1. Manège (1), comportant :
- une partie (8) d'entrée et/ou de sortie et une partie (9) évènementielle,
- un châssis (10) ayant au moins un premier agencement (20) de rangées de sièges,
- dans lequel le au moins un premier agencement (20) de rangées de sièges comprend une tringlerie (30) avec au moins une rangée (40) de sièges ayant au moins un siège (41) pour un passager et un dispositif (50) de levage,
- dans lequel la au moins une rangée (40) de sièges est assemblée à la tringlerie (30) par une articulation (45),
- dans lequel la tringlerie (30) assemble l'articulation (45) et le châssis (10),
- dans lequel le dispositif (50) de levage peut lever la au moins une rangée (40) de sièges du au moins à un premier agencement (20) de rangées de sièges dans la direction d'un axe (Z) vertical, et
- dans lequel la au moins une rangée (40) de sièges peut être mise en position dans la partie (8) d'entrée et/ou de sortie et dans la partie (9) évènementielle,
**caractérisé en ce que** le châssis peut tourner autour de l'axe (Z) vertical entre la partie (8) d'entrée et/ou de sortie et la partie (9) évènementielle.

2. Manège (1) suivant le préambule de la revendication 1,
**caractérisé en ce qu'**
il est prévu au moins un autre agencement (21) de rangées de sièges et **en ce que** le au moins un autre agencement (21) de rangées de sièges est monté sur le châssis (10) à distance du premier agencement (20) de rangée de sièges et **en ce que** les deux agencements (20, 21) de rangées de sièges peuvent être déplacés par une rotation autour de l'axe (Z) vertical.

3. Manège (1) suivant l'une des revendications 1 à 2,
**caractérisé en ce que**
l'articulation (45) a au moins deux degrés de liberté.

4. Manège (1) suivant l'une des revendications précédentes,
**caractérisé en ce que**
l'articulation (45) est une rotule, une articulation à la cardan ou une articulation en croisillon.

5. Manège (1) suivant l'une des revendications précédentes,
**caractérisé en ce qu'**
il est prévu au moins un actionneur (51, 52, 53) et **en ce qu'**au moins l'actionneur (51, 52, 53) est constitué pour imprimer à la au moins une rangée (40) de sièges un mouvement de roulis, un mouvement de tangage et/ou un mouvement de lacet autour de l'articulation (45).

6. Manège (1) suivant la revendication 5,
**caractérisé en ce qu'**
au moins un actionneur (51, 52, 53) comprend un mécanisme (55) à manivelle et/ou un entraînement en rotation.

7. Manège (1) suivant l'une des revendications 5 ou 6,
**caractérisé en ce qu'**
il est prévu deux actionneurs (51, 52, 53), qui peuvent produire conjointement le mouvement de roulis et/ou le mouvement de tangage de la au moins une rangée (40) de sièges.

8. Manège (1) suivant l'une des revendications précédentes,
**caractérisé en ce que**
la tringlerie (30) est une tringlerie à parallélogramme ayant au moins deux traverses (32) et au moins un montant (34).

9. Manège (1) suivant la revendication 8,
**caractérisé en ce que**
le au moins un montant (34) est parallèle à l'axe (Z) vertical.

10. Manège (1) suivant la revendication 8 ou 9,
**caractérisé en ce que**
le au moins un montant (34) est accouplé à une extrémité au dispositif (50) de levage.

11. Manège (1) suivant l'une des revendications précédentes,
**caractérisé en ce que**
le dispositif (50) de levage est un piston télescopique, de préférence un vérin hydraulique.

12. Manège (1) suivant l'une des revendications précédentes,
**caractérisé en ce que**
la au moins une rangée (40) de sièges a plusieurs sièges (41) disposés les uns à côté des autres et/ou **en ce que** la rangée (40) de sièges a une forme concave.

13. Manège (1) suivant l'une des revendications précédentes,
**caractérisé en ce qu'**
au moins un premier agencement (20) de rangées de sièges a au moins deux rangées (40) de sièges, qui sont à distance les unes des autres.

14. Manège (1) suivant l'une des revendications précédentes,
**caractérisé en ce que**
le premier agencement (20) de rangées de sièges et le au moins un autre agencement (21) de rangées de sièges sont disposés sur des côtés opposés de l'axe (Z) vertical.

15. Manège (1) suivant l'une des revendications précédentes,
**caractérisé en ce qu'**
entre le premier agencement (20) de rangées de sièges et le deuxième agencement (21) de rangées de sièges est prévue une paroi (24) opaque et/ou insonorisante.
